# EUROPÄISCHE PATENTSCHRIFT

(11) **EP 0 543 323 B1**
(45) Veröffentlichungstag und Bekanntmachung des Hinweises auf die Patenterteilung: **17.07.1996**
(21) Anmeldenummer: 92119603.6
(22) Anmeldetag: 17.11.1992
(51) Int. Cl.: F23C 3/00, F23D 14/22

(54) **Brenner für Industrieöfen**
Burner for industrial furnaces
Brûleur pour fours industriels

(30) Priorität: 22.11.1991 DE 4138433
(43) Veröffentlichungstag der Anmeldung: 26.05.1993
(73) Patentinhaber: AICHELIN GMBH, D-70825 Korntal-Münchingen (DE)
(72) Erfinder: Harbeck, Wolfgang, Dr., W-9386 Leubsdorf (DE); Distl, Rudolf, W-7149 Freiberg a.N. (DE); Wörner, Theo, W-7050 Waiblingen-Neustadt (DE); Weiss, Karl, W-9200 Freiberg (DE)
(74) Vertreter: Witte, Alexander, Dr.-Ing.

(56) Entgegenhaltungen:
- EP-A- 0 164 576
- US-A- 4 342 551
- PATENT ABSTRACTS OF JAPAN vol. 10, no. 307 (M-527)(2363) 18. Oktober 1986 & JP-A-61 119 918 (BABCOCK) 7. Juni 1986

## Beschreibung

Die Erfindung betrifft einen Brenner für Industrieöfen mit einer Brennkammer, in der eine Mischung aus Brenngas und Brennerluft verbrannt wird und aus der eine Flamme in den Ofenraum gerichtet ist, wobei die Brennkammer durch ein Brennerrohr gebildet wird, das an einem Austrittsende verjüngt ist und in dem eine radiale Platte im Abstand von dem verjüngten Ende angeordnet ist.

Ein Brenner der vorstehend genannten Art ist aus der EP-A-0 164 576 bekannt.

Bei dem bekannten Brenner ist die Brennkammer als kurzes Rohrstück ausgebildet, das am brennraumseitigen Ende verjüngt ist und eine Öffnung zum Austritt der Flamme aufweist, während das von der Brennraumseite abgewandte Ende der Brennkammer durch eine radiale Platte gebildet wird, die auf die innere Stirnseite des Rohres aufgesetzt ist.

In die radiale Platte sind auf einem Umfang derselben Öffnungen angebracht, die einen Zutritt von Brennerluft in die Brennkammer ermöglichen. Durch eine zentrische Öffnung in der Platte hindurch ist eine rohrförmige Gaslanze bis in den Innenraum der Brennkammer geführt. Die Gaslanze reicht bis in den Außenraum des Industrieofens und wird dort mit Brenngas beaufschlagt. Die bereits erwähnte Brennerluft wird der Rückseite der radialen Platte über einen Innenraum einer Rekuperator-Anordnung zugeführt. Die auf diese Weise zugeführte Brennerluft wird jedoch im Bereich der erwähnten radialen Platte in zwei Teilströme aufgeteilt, von denen der eine Teilstrom durch die radiale Platte hindurch in die Brennkammer eintritt, während der andere Teilstrom axial an der Brennkammer vorbeiströmt und am vorderen Ende der Brennkammer als Sekundärluft der Flamme beigemischt wird. Hierzu ist ein Düsenträger vorgesehen, der die Brennkammer um die vordere Öffnung herum ringförmig hält, und zwar mittels elastischer Verspannung.

Die Gaslanze ist mit einer koaxial durch sie hindurchreichenden Elektrode versehen, die bis in die Brennkammer hineinreicht und dort für eine Zündung eines Luft/Gasgemisches bei der Inbetriebnahme des Brenners dient.

Der bekannte Brenner weist damit die folgenden Nachteile auf:
Dadurch, daß die Brennkammer nur aus einem kurzen Rohrstück besteht, das an der Innenseite über die radiale Platte abgeschlossen ist, kann das Volumen der Brennkammer nicht verändert werden. Es sind daher für verschiedene Brennerleistungen und ggf. auch für verschiedene Einsatzbedingungen unterschiedliche Brenner erforderlich, deren Konstruktion jeweils an das gewünschte Brennkammervolumen angepaßt werden muß.

Die abgeschlossene Konstruktion der Brennkammer bei dem bekannten Brenner am ofenraumseitigen Ende desselben hat ferner den Nachteil, daß die Demontage der Brennkammer sehr kompliziert ist, weil hierzu der gesamte Brenner ausgebaut, das heißt nach außen aus dem Industrieofen herausgezogen werden muß, weil die Brennkammer von der Außenseite her nicht zugänglich ist.

Ferner hat die Anordnung der Zündelektrode in der Brennkammer den Nachteil, daß in Verbindung mit der Luftführung der Brennerluft bei der Inbetriebnahme des Brenners stets ein ungünstiges Gas/Luftgemisch in der Brennkammer vorhanden ist. Wenn nämlich ein Teil der Brennerluft als Sekundärluft an der Brennkammer vorbeigeführt wird und zum Beispiel nur 70 % der zugeführten Brennerluft in die Brennkammer gelangen, so kann dies zu Zündproblemen beim Kaltstart des Brenners führen. Zwar hat man versucht, dieses an sich bekannte Problem dadurch zu lösen, daß man zum Starten des Brenners weniger Gas zuführt, so daß das Gas/Luftgemisch in der Brennkammer für die Zündung optimiert wird, dieser Kunstgriff erfordert jedoch zusätzlichen Aufwand in der Regelung des Brenners, insbesondere beim Anlaufen, und erschwert einen automatisierten Betrieb.

Ein Brenner ähnlicher Art, der aus der US-A-4 342 551 bekannt ist, ist mit den gleichen Nachteilen behaftet wie der zuvor erwähnte Brenner.

Aus Patent Abstracts of Japan, Vol. 10, Nr. 307 (M-527) [2363] 18. Oktober 1986, ist es grundsätzlich bekannt, eine Zündkammer mit einem Keramikheizkörper zum Zwecke einer zuverlässigen Zündung des Gasgemisches vorzusehen.

Zwar lassen sich durch eine derartige Zündkammer Kaltstartprobleme vermeiden, jedoch weist der Brenner im übrigen die gleichen Probleme wie der zuvor erwähnte Stand der Technik auf.

Der Erfindung liegt daher die Aufgabe zugrunde, einen Brenner der eingangs genannten Art dahingehend weiterzubilden, daß die vorstehend genannten Nachteile vermieden werden. Insbesondere soll mit der Erfindung erreicht werden, daß der Brenner für eine große Anzahl von Einsatzfällen, insbesondere Einsatzleistungen, konstruktiv nicht verändert zu werden braucht, daß die Brennkammer leicht zugänglich ist und daß Kaltstartschwierigkeiten vermieden werden.

Diese Aufgabe wird erfindungsgemäß dadurch gelöst, daß bei einem Brenner der eingangs genannten Art eine von der Brennkammer getrennte Zündkammer vorgesehen ist, in der ein vorbestimmtes Gemisch von Brenngas und Brennerluft einstellbar ist, und daß die Zündkammer als Teil der Platte ausgebildet ist.

Die der Erfindung zugrunde liegende Aufgabe wird auf diese Weise vollkommen gelöst. Die Brennkammer wird durch ein Brennerrohr gebildet, innerhalb dessen eine Zündkammer vorgesehen ist, in der ein separates Gas/Luftgemisch erzeugt wird, das durch eine definierte Funkenstrecke eine kontinuierliche und zuverlässige Zündung des Brenners bewirkt. Ein konstruktiv einfacher Aufbau und eine zuverlässige Dosierung des Gas/ Luftgemisches in der Zündkammer, die sich auch im Dauerbetrieb des Brenners nicht ändert, wird durch die Ausbildung der Zündkammer als Teil der radialen Platte im Abstand von dem verjüngten Ende des Brennerrohrs ermöglicht. Dabei sind die bestimmenden Elemente (Bohrungen, Ringspalte und dergleichen) als Teil der Platte unveränderbar. Dennoch läßt sich die Größe der Brennkammer und damit die Einsatzleistung des Brenners ohne weiteres verändern, indem der Abstand von der radialen Platte zum Austrittsende verändert wird.

Bei einer weiteren bevorzugten Ausgestaltung der Erfindung, bei der die Platte am inneren Ende einer rohrförmigen Gaslanze angeordnet ist, und Brennerluft an das innere Ende der Gaslanze geführt ist, die durch Öffnungen in der Platte hindurchtritt, ist bevorzugt, wenn die Platte einen Hohlraum aufweist, wobei die Gaslanze an dem Hohlraum angeschlossen ist und der Hohlraum eine erste, zur Brennkammer führende Bohrung sowie eine zweite, zur Zündkammer führende Bohrung aufweist und schließlich eine der von Brennerluft durchströmten Öffnungen zur Zündkammer führt.

Auch diese Maßnahme hat den bereits erwähnten Vorteil, daß die Einstellung des Gas/Luftgemisches in der Zündkammer auch im Langzeitbetrieb festliegt und nur eine einfache Dimensionierung der Gasdurchtritte erforderlich ist, um dieses Gemisch eindeutig festzulegen.

Bei weiteren Ausführungsbeispielen der Erfindung weist die Zündkammer eine umlaufende Kante auf, die eine Zündelektrode umgibt und stromabwärts der zweiten Bohrung angeordnet ist.

Diese Maßnahme hat den Vorteil, daß eine definierte Funkenstrecke entsteht, weil eine Mittelelektrode mit der scharfen, umlaufenden Kante zusammenwirkt und sich in einer Radialebene fächerförmig verteilte Funken einstellen, die den gesamten Strömungsquerschnitt des Gas/Luftgemisches durch die Zündkammer hindurch durchsetzt.

Besonders bevorzugt ist bei diesem Ausführungsbeispiel, wenn die Zündkammer sich stromabwärts aufweitend ausgebildet ist.

Diese Maßnahme hat den Vorteil, daß eine Abschwächung der Strömungsgeschwindigkeit des Gas/Luftgemisches im Bereich der Zündkammer durch Querschnittserweiterung im Zündbereich geschaffen wird.

Weitere Vorteile ergeben sich aus der Beschreibung und der beigefügten Zeichnung.

Es versteht sich, daß die vorstehend genannten und die nachstehend noch zu erläuternden Merkmale nicht nur in der jeweils angegebenen Kombination sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: eine äußerst vereinfachte seitliche Gesamtansicht, teilweise aufgebrochen und geschnitten, eines Ausführungsbeispiels eines erfindungsgemäßen Brenners;
- Fig. 2: das brennraumseitige Ende des Brenners gemäß Fig. 1, in vergrößertem Maßstab;
- Fig. 3: ein noch weiter im Maßstab vergrößertes Detail aus Fig. 2, in einer Schnittdarstellung entlang der Linien III-III von Fig. 4;
- Fig. 4: eine Draufsicht auf die Anordnung gemäß Fig. 3, in Richtung der Pfeile IV-IV von Fig. 3.

In den Figuren bezeichnet 10 insgesamt einen Brenner, wie er für Industrieöfen, beispielsweise zur Diffusionswärmebehandlung von metallischen Werkstücken, eingesetzt wird.

Der Brenner 10 ist in eine äußere Oberfläche 11 eines nicht näher dargestellten Industrieofens eingesetzt. Der Brenner 10 durchsetzt dabei eine Ofenwand 12, indem er mit einem Befestigungsflansch 13 auf die äußere Oberfläche 11 aufgesetzt und dort beispielsweise aufgeschraubt ist. Der Brenner 10 steht an seinem in Fig. 1 unteren Ende über eine innere Oberfläche 14 der Ofenwand 12 vor und ragt somit in einen Ofenraum 15 hinein. Die Zuführungen und Steuereinheiten des Brenners 10 sind hingegen in einem Außenraum 16 außerhalb der Ofenwand 12 angeordnet.

Im Außenraum 16 ist der Brenner 10 mit insgesamt vier Zu- bzw. Abführungen von Medien versehen. So wird dem Brenner 10 Brenngas 20, Brennerluft 21 sowie Spülluft 22 zugeführt, während Abgas 23 vom Brenner 10 abgeführt wird.

Abgesehen von den Zu- und Abführungen im Bereich oberhalb des Flansches 13 ist der Brenner 10 in seinen funktionalen Bauelementen im wesentlichen koaxial ausgebildet. So weist der Brenner 10 vorzugsweise eine äußere Rekuperatorwand 30 und ein inneres Rekuperatorrohr 31 auf. Das innere Rekuperatorrohr 31 umschließt wiederum ein Brennerrohr 32, das vorzugsweise aus einer Keramik besteht. Im Zentrum, das heißt in der Längsachse des Brenners 10, befindet sich eine rohrförmige Gaslanze 33.

Zwischen äußerer Rekuperatorwand 30 und inneren Rekuperatorrohr 31 entsteht somit ein erster, hohlzylindrischer Zwischenraum 34, durch den Abgas abgeleitet wird. Ein zweiter hohlzylindrischer Zwischenraum 35 zwischen innerem Rekuperatorrohr 31 und Brennerrohr 32 dient zur Zuführung von Brennerluft, während ein dritter, ebenfalls im wesentlichen hohlzylindrischer Zwischenraum 36 zwischen Brennerrohr 32 und Gaslanze 33 einmal ebenfalls zur Führung von Brennerluft, andererseits aber auch zur Aufnahme einer Elektrode dient, wie dies weiter unten im einzelnen noch erläutert werden wird. Schließlich weist die Gaslanze 33 einen Innenraum 37 auf, durch den Brennergas oder ein Gemisch von Brennergas und Spülluft zuführbar ist.

Die äußere Rekuperatorwand 30 erstreckt sich in Fig. 1 nach oben bis an eine Innenseite 40 des Flansches 13. In diesem axialen Bereich ist das innere Rekuperatorrohr 31 mit mehreren radialen Wärmeübertragungsblechen 41 versehen, die einerseits in den ersten Zwischenraum 34 und andererseits in den zweiten Zwischenraum 35 ragen und mit dem inneren Rekuperatorrohr 31 wärmeleitend verbunden sind. Dadurch wird in an sich bekannter Weise ein Wärmeaustausch zwischen den im ersten Zwischenraum 34 abgeführten heißen Abgasen und der über den zweiten Zwischenraum 35 zuströmenden Brennerluft erreicht.

Das innere Rekuperatorrohr 31 läuft axial in Fig. 1 nach oben weiter durch als die äußere Rekuperatorwand 30. Das innere Rekuperatorrohr 31 ist an seinem in Fig. 1 oberen Ende gasdicht in einem ersten Zwischenflansch 42 des Flansches 13 gehalten. Auf diese Weise entsteht zwischen dem ersten Zwischenflansch 42 und der Innenseite 40 des Flansches 13 ein Ringraum 43, der mit einem Abgasrohr 44 verbunden ist. Der Ringraum 43 dient zur Aufnahme und zum Sammeln der im ersten Zwischenraum 34 abgeführten Abgase und zur Übergabe derselben an das Abgasrohr 44.

Das Brennerrohr 32 ragt axial noch weiter in Fig. 1 nach oben als das innere Rekuperatorrohr 31. Das Brennerrohr 32 ist in Fig. 1 oben mit einem nach außen umgekanteten Ende 48 versehen, das somit eine Ringschulter bildet. Das umgekantete Ende 48 liegt über eine elastische Dichtung 49, beispielsweise einen O-Ring, auf einem zweiten Zwischenflansch 51 des Flansches 13 auf. Das umgekantete Ende 48 wird dabei mittels eines Federringes 50 angedrückt, in dem ein Deckel 52 von oben auf den Flansch 13 aufgeschraubt wird. Der Federring 50 ist dabei nur äußerst schematisch angedeutet, er kann beispielsweise durch einen Metallring gebildet werden, der sich über mehrere einzelne Federn gegenüber dem Deckel 52 abstützt und damit das umgekantete Ende 48 gegen die elastische Dichtung 49 und damit den zweiten Zwischenflansch 51 drückt. Im Ergebnis ist damit das Brennerrohr 32 nur an seinem oberen Ende eingespannt, und zwar elastisch.

Zwischen den beiden Zwischenflanschen 42 und 51 befindet sich ein weiterer Ringraum 54, der mit einem Einlaß 55 für die Brennerluft 21 versehen ist. Die Brennerluft 21 kann somit über den Einlaß 55 und den Ringraum 54 in den zweiten Zwischenraum 35 zwischen innerem Rekuperatorrohr 31 und Brennerrohr 32 strömen.

Das Brennerrohr 32 ist an seinem unteren, in den Ofenraum 15 hineinragenden Ende verjüngt ausgebildet, wie man besonders deutlich aus Figuren 1 und 2 erkennt.

Im Deckel 52 ist ein Kanal 60 ausgebildet, der an das obere Ende der Gaslanze 33 angeschlossen ist. Der Kanal 60 teilt sich nach außen hin in zwei Teilkanäle auf, von denen einer einen Einlaß 61 für das Brenngas 20 und der andere einen Einlaß 62 für die Spülluft 22 bildet.

Am unteren Ende der Gaslanze 33 ist diese mit einer Platte 65 versehen, die sich radial im Brennerrohr 32 erstreckt und damit eine obere Endwand für eine Brennkammer 66 bildet. Die Brennkammer 66 erstreckt sich somit am unteren Ende des Brennerrohres 32 von der radialen Platte 65 bis zum verjüngten Ende 56.

Eine Elektrode 67 ist axial im dritten Zwischenraum 36 zwischen Brennerrohr 32 und Gaslanze 33 angeordnet. Das untere Ende der Elektrode 67 mündet in eine Zündkammer 68, die einen integralen Bestandteil der Platte 65 bildet.

Das obere Ende der Elektrode 67 ist mit einem Anschluß 70 versehen. Der Anschluß 70 ist einerseits zu einem Zündgerät 71 und andererseits zu einem Ionenstrom-Meßgerät 72 geführt.

Mit einem Pfeil 74 ist angedeutet, daß der Deckel 52 vom Flansch 13 abgenommen werden kann, und zwar zusammen mit der Gaslanze 33 und der daran befestigten Platte 65 sowie der Elektrode 67. Nach Demontage des Deckels 52 kann dann der Federring 50 entfernt und das Brennerrohr 32 herausgezogen werden.

Andererseits soll mit dem Pfeil 74 angedeutet werden, daß an den Deckel 52 Gaslanzen 33 bzw. Elektroden 67 unterschiedlicher Länge angesetzt werden können oder daß sogar die Gaslanze 33 und die Elektrode 67 in ihrer Länge kontinuierlich einstellbar sind, beispielsweise durch Teleskopanordnungen, gasdichte Durchführungen und dergleichen mehr.

Die diversen Medienströme beim Brenner 10 gemäß Fig. 1 sollen nun kurz erläutert werden:

Mit einem Pfeil 80 ist angedeutet, daß Brenngas 20 über den Einlaß 61 in den Kanal 60 einströmt. Der Pfeil 81 deutet an, daß dem Brenngas 20 dabei im Kanal 60 Spülluft 22 über den Einlaß 62 zugemischt werden kann. Das Gas/Luftgemisch strömt nun im Kanal 60 in Richtung des Pfeils 82 in den Innenraum 37 der Gaslanze 33 in Fig. 1 nach unten, wie mit einem Pfeil 83 angedeutet. Am unteren Ende der Gaslanze 33 tritt das Gas/Luftgemisch, wie mit einem Pfeil 84 angedeutet, in die Brennkammer 66 ein.

Mit einem Pfeil 85 ist angedeutet, daß Brennerluft 21 über den Einlaß 55 einströmt und im zweiten Zwischenraum 35 nach unten in Fig. 1 geführt wird. Wie man besonders deutlich auch aus Fig. 2 erkennen kann, wird der Brennerluftstrom am unteren Ende des Brennerrohres 32, jedoch stromaufwärts der Platte 65, dadurch geteilt, daß ein erster Teil-Luftstrom (Pfeil 86) weiter nach unten im zweiten Zwischenraum 85 strömt, während ein anderer Teilstrom (Pfeil 87) durch Öffnungen 92 (Fig. 2) im Brennerrohr 32 hindurchtritt und dort im dritten Zwischenraum nach unten in Fig. 1 und 2 fließt.

Mit 88 ist angedeutet, daß der im dritten Zwischenraum 36 geführte Teil-Luftstrom wiederum teilweise (Näheres ist in Fig. 3 erläutert) durch die Platte 65 hindurchströmt und in die Brennkammer 66 gelangt.

Im Betrieb des Brenners 10 wird somit ein Gas/Luftgemisch in der Brennkammer 66 verbrannt und tritt als Flamme 89 nach unten auß. Mit Pfeilen 90 ist angedeutet, daß der Teil-Luftstrom (Pfeil 86) der Brennerluft 21 im unteren Ende des zweiten Zwischenraumes 35 der Flamme 89 als Sekundärluft beigemischt wird. Dies ist deswegen möglich, weil das verjüngte Ende 57 des Brennerrohres 32 vom unteren Ende des inneren Rekuperatorrohres über einen Ringspalt getrennt ist.

Die im Ofenraum 15 anfallenden Abgase steigen in Richtung der Pfeile 91 im ersten Zwischenraum 34 in Fig. 1 nach oben auf, werden im Ringraum 43 umgelenkt und treten dann als Abgas 23 durch das Abgasrohr 44 aus.

In der vergrößerten Darstellung der Fig. 2 sind weitere Einzelheiten konstruktiver Art am unteren Ende des Brenners 10 zu erkennen.

So erkennt man zunächst, daß das Brennerrohr 32 an dem verjüngten Ende 56 in ein Mündungsrohr 95 ausläuft, das über einen Ringspalt 96 in einem vorgewölbten Ende 97 des inneren Rekuperatorrohres 31 angeordnet ist. Die axiale Länge des Mündungsrohres 95 ist dabei so dimensioniert, daß sich das Brennerrohr 32 im Bereich seiner Betriebstemperaturen so weit ausdehnen bzw. zusammenziehen kann, daß das Mündungsrohr 95 im Ringspalt 96 läuft.

Man erkennt ferner in Fig. 2 deutlich durch die strichpunktierten Darstellungen 65' und 65'', daß die Platte 65 in ihrer axialen Lage innerhalb des Brennerrohrs 32 unterschiedlich positioniert werden kann. Auf diese Weise kann das Volumen der Brennkammer 66 eingestellt werden. Da die Platte 65 mit radialem Spiel innerhalb des Brennerrohres 32 angeordnet ist und andererseits lediglich von der Gaslanze 33 sowie der Elektrode 67 gehalten wird, braucht lediglich die Länge der Gaslanze 33 bzw. der Elektrode 67 variiert zu werden, um die axiale Lage der Platte 65 einzustellen, wie mit einem Pfeil 93 in Fig. 2 angedeutet.

Betrachtet man nun die noch weiter vergrößerte Detaildarstellung der Figuren 3 und 4, so erkennt man zunächst, daß die Platte 65 im Bereich ihres Umfanges mit insgesamt fünf Schlitzen 100 versehen ist, die zur Oberfläche der Platte 65 geneigt verlaufen. Die in Richtung des Pfeiles 88 durch die Schlitze 100 hindurchtretende Primärluft für die Brennkammer 66 erhält somit einen Drall, das heißt sie wird in Umfangsrichtung in die Brennkammer 66 eingeführt. Zusätzlich sind in der Platte 65 axiale Bohrungen 101 vorgesehen.

Im Zentrum ist die Platte 65 mit einem axial nach oben vorstehenden Hals 102 versehen, der einen Hohlraum 103 einschließt. In das obere Ende des Halses 102 ist das untere Ende der Gaslanze 33 gasdicht eingefügt, beispielsweise eingeschweißt.

Der Hohlraum 103 steht über fünf Bohrungen 104 mit der Brennkammer 66 in Verbindung. Die fünf Bohrungen 104 sind gleichmäßig in einem nach unten vorstehenden Ende 105 der Platte 65 angeordnet. Es versteht sich, daß die Bohrungen 104 auch in anderer Anzahl oder Form vorgesehen werden können oder daß auch über die Bohrungen 104 eine bestimmte Richtung des durch sie hindurchströmenden Gases vorgegeben werden kann.

Über eine seitliche Bohrung 106 ist der Hohlraum 103 im Hals 102 mit der Zündkammer 68 verbunden. Die Zündkammer 68 befindet sich radial neben dem Hohlraum 103. Die Zündkammer 68 wird axial nach oben durch eine Kammerwand 109 begrenzt, die einstückig an den Hals 102 angeformt ist. Unterhalb der radial verlaufenden Kammerwand 109 wird die Zündkammer 68 innen durch den Hals 102 und außen durch die Wand des Brennerrohres 32 begrenzt.

Der Hals 102 läuft zu diesem Zweck in ein in der Draufsicht der Fig. 4 U-förmiges Wandteil 108 aus, das vom Hals 102 bis an die Wand des Brennerrohres 32 führt.

Das Wandteil 108, das somit die Zündkammer 68 seitlich umschließt, ist unterhalb, das heißt stromabwärts der seitlichen Bohrung 106, mit einer umlaufenden Kante 110 versehen. Die umlaufende Kante 110 ist scharfkantig ausgebildet, damit sich zwischen der umlaufenden Kante 110 als Masse-Gegenelektrode und einer Mittelelektrode 112 der Zündelektrode 67 eine Funkenstrecke 111 ausbilden kann. Dadurch ist die Anordnung ferner so getroffen, daß sich das Volumen der Zündkammer 68 in der Darstellung der Fig. 3 von oben nach unten vergrößert, weil sich an die umlaufende Kante 110 nach unten ein Abschnitt der Zündkammer 68 mit größerem Volumen anschließt.

Um die Zündelektrode 67 gegen die auf Massepotential liegende Platte 65 zu isolieren, ist die Mittelelektrode 112 in diesem Bereich mit einem Keramikmantel 113 umgeben. Der Keramikmantel 113 läuft mit Spiel in einer Bohrung 114 in der Kammerwand 109, so daß ein Ringspalt 115 stehen bleibt.

Die Wirkungsweise der Anordnung gemäß Figuren 3 und 4 ist folgende:

Es wurde bereits erwähnt, daß im dritten Zwischenraum 36 zwischen Brennerrohr 32 und Gaslanze 33 kurz oberhalb der Platte 65 ein Teilstrom 87 der Brennerluft 21 strömt, der zuvor die Öffnungen 92 im Brennerrohr 32 passiert hatte, wie Fig. 2 deutlich zeigt.

Dieser Teilstrom 87 verzweigt sich nun nochmals in einen Anteil (Pfeil 88), der durch die Schlitze 100 sowie die Bohrungen 101 in der Platte 65 hindurch in die Brennkammer 66 strömt, sowie einen zweiten Teil (Pfeil 87a), der durch den Ringspalt 115 in die Zündkammer 68 gelangt.

In entsprechender Weise teilt sich der Strom des Brenngases 20 (Pfeil 83) in der Gaslanze 33 in zwei Teilströme 83a und 83b auf. Der Teilstrom 83a durchsetzt die seitliche Bohrung 106 vom Hohlraum 103 in die Zündkammer 68, während der andere Teilstrom 83b durch die Bohrungen 104 nach unten in die Brennkammer 66 strömt.

Durch geeignete Dimensionierung des Ringspaltes 115 sowie der seitlichen Bohrung 106 kann man (in Verbindung mit den jeweiligen Drücken von Brenngas 20 und Brennerluft 21) in der Zündkammer 68 ein Gas/Luftgemisch einstellen, das optimal zündfähig ist. Davon unabhängig ist das Gas/Luftgemisch in der Brennkammer 66 einstellbar, und zwar ebenfalls durch Dimenisonierung der entsprechenden Querschnitte bei den Schlitzen 100, den Bohrungen 101 sowie den Bohrungen 104.

Es versteht sich, daß im Rahmen der vorliegenden Erfindung zahlreiche Abwandlungen möglich sind, ohne daß dies den Rahmen der Erfindung sprengt.

So kann der Brenner 10 mit gasförmigen oder auch flüssigen Brennstoffen betrieben werden. Sein Einsatzgebiet ist darüber hinaus nicht auf die Beheizung von Industrieöfen beschränkt, der Brenner 10 kann vielmehr auch bei Öfen anderer Art eingesetzt werden.

Die Zündeleketrode 67 kann darüber hinaus nicht nur zum Zünden eines Gas/Luftgemisches oder allgemein eines Brennstoff/Luftgemisches in der Zündkammer 68 eingesetzt werden, wozu Zündspannungen in der Größenordnung zwischen 6 und 10 kV erforderlich sind, die Zündelektrode 67 kann vielmehr auch, wie bereits mit dem Ionenstrom-Meßgerät 72 angedeutet, dazu eingesetzt werden, um den laufenden Betrieb des Brenners zu überwachen. Zu diesem Zwecke wird bei laufendem Brenner der Ionenstrom gemessen, der sich in der Brenneratmosphäre durch Anlegen einer niedrigen Gleichspannung zwischen Mittelelektrode 112 und Masse ergibt, wobei dieser Ionenstrom dann in der Größenordnung zwischen 6 und 16 µA liegt.

Während im Betrieb des Brenners 10 in der Zündkammer 68 das dort vorhandene Gemisch möglichst vollständig verbrannt wird, ist in der Brennkammer 66 vorzugsweise eine unvollständige Verbrennung des Brennstoffes mit Primär- und Spülluft vorgesehen.

Die Ausführung kann beim Brenner 10 ferner so getroffen werden, daß die Wärmeübertragungsbleche 41 zusätzlich eine radiale Stabilisierung des inneren Rekuperatorrohres 31 in der äußeren Rekuperatorwand 30 bilden. Die äußere Rekuperatorwand 30 kann dabei entweder ein separates Rohr oder ein raumfester Bestandteil der Ofenwand 12 sein.

## Patentansprüche

1. Brenner für Industrieöfen mit einer Brennkammer (66), in der eine Mischung aus einem Brennstoff, insbesondere Brenngas (20) und Brennerluft (21) verbrannt wird und aus dem eine Flamme (89) in den Ofenraum (15) gerichtet ist, wobei die Brennkammer (66) durch ein Brennerrohr (32) gebildet wird, das an einem Austrittsende (56) verjüngt ist und in dem eine radiale Platte (65) im Abstand von dem verjüngten Ende (56) angeordnet ist, dadurch gekennzeichnet, daß eine von der Brennkammer (66) getrennte Zündkammer (68) vorgesehen ist, in der ein vorbestimmtes Gemisch von Brenngas (20) und Brennerluft (21) einstellbar ist, und daß die Zündkammer (68) als Teil der Platte (65) ausgebildet ist.

2. Brenner nach Anspruch 1, bei dem die Platte (65) am inneren Ende einer rohrförmigen Gaslanze (33) angeordnet ist, und Brennerluft (21) an das innere Ende der Gaslanze (33) geführt ist, die durch Öffnungen (100, 101, 106) in der Platte (65) hindurchtritt, dadurch gekennzeichnet, daß die Platte (65) einen Hohlraum (103) aufweist, daß die Gaslanze (33) an den Hohlraum (103) angeschlossen ist, daß der Hohlraum (103) eine erste, zur Brennkammer (66) führende Bohrung (104) sowie eine zweite, zur Zündkammer (68) führende Bohrung (106) aufweist, und daß eine der von Brennerluft (21) durchströmten Öffnungen (115) zur Zündkammer (68) führt.

3. Brenner nach Anspruch 2, dadurch gekennzeichnet, daß die Zündkammer (68) eine umlaufende Kante (110) aufweist, die eine Zündelektrode (112) umgibt und stromabwärts der zweiten Bohrung (106) angeordnet ist.

4. Brenner nach Anspruch 2 oder 3, dadurch gekennzeichnet, daß die Zündkammer (68) sich stromabwärts aufweitend ausgebildet ist.

## Claims

1. Burner for industrial furnaces comprising a combustion chamber (66), in which a fuel mixture, in particular a mixture of fuel gas (20) and burner air (21) is combusted, and from which a flame (89) is directed into the furnace space (15), wherein the burner chamber (66) is comprised of a combustion tube (32) that tapers at one outlet end (56) and in which a radial plate (65) is arranged at a distance from said tapered end (56), characterized in that separately from the combustion chamber (66) there is arranged an ignition chamber (68) in which a predetermined mixture of fuel gas (20) and burner air (21) is adjustable, and in that the ignition chamber (68) is formed as part of the plate (65).

2. Burner according to claim 1, in which the plate (65) is arranged at the inner end of a tubular gas lance (33) and burner air (21) is delivered to the inner end of the gas lance (33) and passes through openings (100, 101, 106) in the plate (65), characterized in that the plate (65) comprises a cavity (103), the gas lance (33) is connected to the cavity (103), and the cavity (103) comprises a first orifice (104) leading to the combustion chamber (66) and a second orifice (106) leading to the ignition chamber (68), and one of the orifices (115) passed by the burner air (21) leads to the ignition chamber (68).

3. Burner according to claim 2, characterized in that the ignition chamber (68) comprises a continuous circumferential rim (110) which encloses the ignition electrode (112) and is arranged downstream of the second orifice (106).

4. Burner according to claim 2 or 3, characterized in that the ignition chamber (68) is designed to increase in cross-section in downstream direction.

## Revendications

1. Brûleur pour fours industriels doté d'une chambre de combustion (66), dans laquelle est brûlé un mélange constitué d'un combustible, en particulier un gaz combustible (20), et d'air comburant (21) et duquel sort une flamme (89) dirigée dans l'espace de four (15), la chambre de combustion (66) étant formée par un brûleur tubulaire (32), qui est effilé à une extrémité de sortie (56) et dans lequel une plaque radiale (65) est agencée à distance de l'extrémité effilée (56), caractérisé en ce qu'il est prévu une chambre d'ignition (68) séparée de la chambre de combustion (66) et dans laquelle un mélange prédéterminé de gaz combustible (20) et d'air comburant (21) peut être dosé et en ce que la chambre d'ignition (68) est réalisée dans la plaque (65).

2. Brûleur selon la revendication 1, dans lequel la plaque (65) est agencée à l'extrémité interne d'une lance à gaz (33) tubulaire et l'air comburant (21) amené à l'extrémité interne de la lance à gaz (33) traverse la plaque (65) par les orifices (100, 101, 106) ménagés dans ladite plaque, caractérisé en ce que la plaque (65) présente une cavité (103), en ce que la lance à gaz (33) est raccordée à la cavité (103), en ce que la cavité (103) présente un premier trou (104) reliant à la chambre de combustion (66) ainsi qu'un second trou (106) reliant à la chambre d'ignition (68) et en ce qu'un des orifices (115) traversés par l'air comburant (21) relie à la chambre d'ignition (68).

3. Brûleur selon la revendication 2, caractérisé en ce que la chambre d'ignition (68) présente une arête périphérique (110) entourant une électrode d'amorçage (112) et agencée en aval du second trou (106).

4. Brûleur selon la revendication 2 ou 3, caractérisé en ce que la chambre d'ignition (68) s'élargit vers l'aval.
